# FASCICULE DE BREVET EUROPEEN

(11) **EP 0 569 520 B1**
(45) Date de publication et mention de la délivrance du brevet: **17.01.1996**
(21) Numéro de dépôt: 92905895.6
(22) Date de dépôt: 28.01.1992
(51) Int. Cl.: B41M 1/22

(54) **MATERIAU POUR IMPRESSION ET INSTALLATION D'IMPRESSION AU MOYEN DE CE MATERIAU**
DRUCKMATERIAL UND DRUCKVORRICHTUNG, DIE DAS MATERIAL VERWENDET
PRINTING MATERIAL AND PRINTING APPARATUS USING SAME

(30) Priorité: 29.01.1991 FR 9100959
(43) Date de publication de la demande: 18.11.1993
(73) Titulaire: CROS, Jean-Pierre, F-94210 La Varenne (FR)
(72) Inventeur: CROS, Jean-Pierre, F-94210 La Varenne (FR)
(74) Mandataire: CABINET BONNET-THIRION
(86) Numéro de dépôt international: FR9200074
(87) Numéro de publication internationale: WO9212859

(56) Documents cités:
- EP-A- 0 108 320
- FR-A- 2 135 471
- US-A- 2 406 287
- US-A- 4 877 681
- PATENT ABSTRACTS OF JAPAN, vol. 11, no. 356, (M-644)(2803), 20.11.1987; JP-A-62 132 677 (RICOH K.K.) 15 June 1987
- PATENT ABSTRACTS OF JAPAN, vol. 13, no. 519, (M-895)(3867), 20.11.1983; JP-A-01 209 185 (MATSUSHITA ELECTRIC INDUSTRIAL COMPANY LIMITED) 22 August 1989

## Description

La présente invention concerne un procédé d'impression, une installation pour la mise en oeuvre de ce procédé d'impression et un matériau d'impression. Le domaine de l'invention couvre aussi le domaine de l'impression dite métallisée et on entend alors dans la présente description par "impression métallisée", la reproduction sur un support donné de signes, caractères, dessins ou autres symboles ayant l'aspect, la consistance, le toucher et/ou la couleur d'un métal, revêtement en particulier métallique. C'est le cas notamment de la dorure appliquée en typographie ou de tout autre matériau servant à revêtir de quelconques signes, dessins ou symboles. Cela confère un aspect particulier à ces caractères, signes, dessins ou symboles et l'opération qui a présidé à cet effet est dénommée "métallisation" dans le cas d'un revêtement métallique.

Pour prendre comme exemple celui de la dorure on rappellera le procédé bien connu de la dorure à chaud sur différents supports sur lesquels elle peut s'appliquer (papier, reliures, matières plastiques, bois, etc ...) et qui est le suivant :
Un cliché typographique est porté à une certaine température ; une pression est exercée à l'aide d'une machine; un film de dorure est présenté entre ce cliché et la matière à imprimer et le film doré se dépose et se fixe sous l'action conjuguée de la température et de la pression. Bien entendu, le cliché typographique est généralement un cliché en zinc, laiton, magnésium, acier ou silicone comportant une gravure dont le relief saillant représente les caractères, signes, dessins ou symboles à imprimer et ce cliché fait partie d'un ensemble comportant un système de chauffage (intérieur ou extérieur) porté par un dispositif voire même une machine munie de moyens pour exercer la pression voulue. On connaît différents procédés, dispositifs ou différentes machines suivant qu'il s'agit d'une impression sur papier, reliure ou plastique, d'impression en continu sur cylindres ou par plaques, etc ...

C'est ainsi, par exemple que le document JP-A-62 132677 (RICOH K.K.) décrit un matériau pour impression utilisé dans le domaine de la dorure à chaud, ce matériau servant de support provisoire pour une pellicule de métal doré destinée à être transférée. Le matériau est constitué d'un support revêtu d'une couche d'un matériau de faible adhérence, puis de la pellicule métallisée et d'une couche d'adhésif thermofusible.

Le document FR-A-2 135 471 (LA CELLOPHANE) décrit des matériaux qui comportent en outre une couche de vernis protecteur entre le matériau antiadhérent et la pellicule métallisée. Ce document décrit également un matériau comprenant entre le support et la pellicule métallisée, une couche d'un matériau à la fois antiadhésif et protecteur.

Les documents JP-A-01 209185 (MATSUSHITA ELECTRIC INDUSTRIAL) et EP-A-108320 (THATCHER PLASTIC PACKAGING) décrivent des matériaux d'impression similaires.

Le document US-A-4 877 681 (K. HANADA et Al) décrit des matériaux à impression qui comprennent outre un support et une couche d'encrage fusible à chaud, une couche intermédiaire adaptée à se rompre sous l'effet de la chaleur.

La technique de transfert mettant en oeuvre ces matériaux consiste à placer le matériau, la face portant l'adhésif thermoscellable en regard de la feuille à imprimer, et à appliquer à chaud, éventuellement sous pression sur l'autre face du matériau, une matrice portant un motif.

En procédant suivant les techniques antérieures, il est en tout état de cause important de surveiller la bonne position de l'ensemble d'impression et particulièrement du ou des clichés et de la matière à imprimer. Il faut également éventuellement compenser tout défaut de parallélisme.

Un autre exemple de métallisation est celui dans lequel le métal à appliquer est sous forme pulvérulente. C'est, entre autres, celui du bronzage : on applique à l'aide d'une machine offset une solution d'adhésif à l'endroit où l'on désire déposer le "bronze". Le support ayant ainsi reçu son adhésif passe dans une machine qui projette le métal pulvérulent, lequel se fixe bien entendu aux endroits enduits d'adhésif. Un tel procédé présente les inconvénients qui lui sont inhérents tels que dégagement de poussières de bronze, irrégularité de répartition de la couche du produit pulvérulent, etc ... à moins de disposer de dispositifs de contrôle particulièrement élaborés.

Il convient d'évoquer encore ici le document DE 3511146 A1 qui décrit un procédé d'impression par feuille en trois étapes successives :
- l'impression au moyen d'une colle du motif à imprimer sur la surface de l'objet ;
- le séchage ou la polymérisation de cette colle ;
- le transfert à chaud et sous pression d'une pellicule de revêtement à partir d'un matériau de transfert en feuille, du type utilisé pour la dorure à chaud, avec une couche de liaison adhésive.

L'application de chaleur exerce selon ce procédé une double fonction :
- la réactivation de la colle qui a été préalablement séchée ou polymérisée, et
- la désactivation de la couche de liaison adhésive, disposée entre la feuille support et la couche de transfert, ce qui permet à la pellicule de revêtement de se détacher du support et d'être captée par la colle.

Pour pallier l'ensemble des inconvénients évoqués ci-dessus, la présente invention propose un procédé selon la revendication 1.

Suivant un mode de réalisation possible avantageux, le matériau utilisé consiste en un support en matière plastique du type polyester revêtu d'une couche d'une substance anti-adhésive du type paraffine et sur laquelle on a déposé la mince couche de revêtement en particulier métallique tel que pellicule d'or, d'argent, d'aluminium, etc... dite "pellicule métallisante". Une telle pellicule peut faire l'objet d'une coloration par un vernis approprié appliqué lors de la fabrication.

De façon avantageuse, le procédé ci-dessus est mis en oeuvre dans une installation selon la revendication 5.

Le procédé et l'installation ainsi conçue présentent des différences essentielles par rapport à l'enseignement de DE 3511146 A1 : au lieu d'une technique d'impression en trois étapes, l'invention offre pour la première fois une installation d'impression en un seul passage (du type dit "in line") où l'on fait l'économie des étapes de séchage et de réactivation de la colle d'impression car celle-ci, déposée au poste encolleur, est immédiatement disponible pour le captage de la pellicule de revêtement.

La présente invention propose également un procédé similaire au procédé précédemment défini mettant en oeuvre un adhésif de transfert à froid à deux composants, l'un des composants étant enduit sur le matériau à imprimer aux endroits correspondant au motif d'impression désiré et l'autre composant étant porté par le matériau d'impression. La présente invention propose également le matériau d'impression correspondant.

D'autres caractéristiques et avantages de l'invention ressortiront plus clairement de la description qui va suivre faite en regard des dessins annexés sur lesquels :
la figure l est une vue schématique d'une installation mettant en oeuvre le procédé de l'invention et
la figure 2 est une vue en coupe schématique d'un matériau utilisé selon l'invention convenant pour une impression.

En se référant à ces figures, le matériau conforme à l'invention illustré à la figure 2, consiste en un support 1 du type feuille, bande, nappe ou analogue en un matériau approprié de préférence en matière plastique du genre polyester, enduit d'une couche 2 d'une substance anti-adhésive du type paraffine, sur laquelle est appliquée, une couche 3 facultative d'un vernis transparent ou non, coloré ou non, suivie d'une pellicule 4 du revêtement voulu, notamment une pellicule métallisante, telle que feuille ou poudre d'or, d'argent, d'aluminium ou autre métal ou alliage.

Un tel matériau convient particulièrement bien pour une impression métallisée. En effet, il suffit, en exerçant une pression, d'appliquer le matériau qui vient d'être décrit, sur une surface préalablement enduite d'un adhésif aux endroits voulus pour que la portion correspondante de la pellicule de revêtement se fixe en ces endroits à l'exclusion de tous autres; la finesse de cette pellicule est du reste telle que cette dernière se découpe facilement suivant le contour de la surface revêtue d'adhésif sans qu'il faille prévoir d'outil particulier à cet effet, l'adhésif au surplus, ayant en lui-même une action de collage suffisamment puissante pour permettre cette "auto-découpe" sans glissement de la pellicule de revêtement au cours de son application sur le support à imprimer.

De façon avantageuse, ces opérations peuvent être réalisées dans une installation du type offset illustrée schématiquement à la figure l.

En se référant à cette figure, on prendra comme exemple le cas de la dorure, c'est-à-dire le cas où la pellicule de revêtement 4 est une feuille d'or. Le produit à imprimer et à métalliser est par exemple une série de feuilles de papier. Ces feuilles 7 sont stockées au poste 6 qui sera également le poste d'alimentation de l'installation par tout moyen connu en soi (non représenté). Chaque feuille circule dans le sens des flèches F. Elle pénètre d'abord dans au moins un poste d'encrage 8 d'une machine offset muni de ses systèmes bien connus de mouillage et d'encrage 8a-8b et d'impression offset 8c-8d-8e. Une fois cette opération terminée, la feuille est admise dans au moins un poste dit "encolleur" 9 fonctionnant aussi suivant le principe offset avec ses systèmes également bien connus de mouillage-encollage 9a-9b applicateurs aux endroits voulus 9a-9d-9e. La feuille 7 ainsi traitée est alors admise dans le poste de dorure lO comportant son rouleau d'alimentation lOa en matériau de dorure du type illustré à la figure 2 se présentant sous la forme d'une nappe continue. Cette nappe guidée en lOb est présentée au-dessus de la feuille 7 pour y être pressée par l'action conjuguée de deux cylindres presseurs lOc-lOd. Comme expliqué ci-dessus la portion correspondante de la pellicule métallisante (servant ici à la dorure) ne se fixera que sur les endroits encollés. Le reste du matériau métallisant est rembobiné en lOe. Quant à la feuille 7 comportant les dorures voulues, elle est reçue au poste de stockage ll.

Bien entendu, on peut utiliser selon l'invention tout adhésif approprié permettant le déroulement des opérations ci-dessus.

Suivant un mode de réalisation possible on fait appel pour jouer le rôle d'adhésif à un système du type à deux composants, à savoir une résine et un agent de réticulation, la "prise" d'un tel adhésif s'effectuant par une réaction chimique lorsque ces deux composants sont mis en présence.

Le matériau pour impression, tel que décrit précédemment, est recouvert lors de sa fabrication, d'une couche supplémentaire de l'un des deux composants du système ci-dessus.

Le second composant de l'adhésif est lui imprimé aux endroits désirés sur la feuille dans le poste "encolleur" de la machine offset.

Dans le poste où le matériau d'impression est appliqué sur la feuille, la réaction chimique se produit dans les zones où les deux composants sont en contact, provoquant une adhérence totale de la pellicule. Cette réaction se fait, sous pression, à froid.

La pellicule est ainsi avantageusement transférée uniquement dans les zones de mise en présence des deux composants.

De tels systèmes à deux composants sont bien connus. On citera par exemple ceux à base d'uréthanne polyols et de polyépoxydes.

Suivant un mode de réalisation, le système à deux composants sera choisi parmi les systèmes comprenant une résine polyépoxyde liquide et un durcisseur ou accélérateur également liquide. L'application de ces deux composants pourra se faire par tous moyens appropriés d'imprégnation ou d'enduction du support en faisant ou non appel si besoin à des diluants agissant sur la viscosité du composant à appliquer. Parmi les accélérateurs ou durcisseurs de préférence liquides on citera les amines tertiaires, les polyamines, ou les anhydrides d'acides. Ces durcisseurs ou accélérateurs réagissent relativement rapidement et suivant la catégorie auxquels ils appartiennent. La résine polyépoxyde qui sera avantageusement utilisée est celle résultant de la réaction de polyaddition du bisphénol A avec l'épichlorhydrine et la soude. Parmi les amines liquides on citera par exemple, les amines du type poly(éthylèneamines), poly(propylèneamines), aminoéthylpipérazynes, isophoronediamine. Parmi les anhydrides d'acides, on citera par exemple l'anhydride méthylnadique et l'anhydride tétrapropénylsuccinique.

Avec le procédé et l'installation selon l'invention, il ressort qu'aucun calage des pièces en présence (feuille à métalliser et applicateurs) n'est nécessaire comme cela est le cas lorsque l'on applique les procédés d'impression et de métallisation actuellement connus.

## Revendications

1. Procédé d'impression caractérisé en ce que l'on réalise en ligne les deux opérations suivantes :
- l'enduction sur le produit à imprimer d'un adhésif de transfert à froid aux endroits correspondant à un motif d'impression désiré, et
- le transfert sous pression à froid d'une pellicule de revêtement portée par un matériau d'impression, ledit matériau d'impression comportant une couche de séparation anti-adhésive permettant à ladite pellicule de revêtement d'être accessible audit adhésif de transfert à froid.

2. Procédé d'impression caractérisé en ce que l'on réalise en ligne les deux opérations suivantes :
- l'enduction sur le produit à imprimer, aux endroits correspondant à un motif d'impression désiré, d'un premier composant appartenant à un système à deux composants jouant le rôle d'un adhésif de transfert à froid lorsque ledit premier composant est mis en contact avec le second composant du système ; et
- le transfert sous pression à froid d'une pellicule de revêtement portée par un matériau d'impression, ledit matériau d'impression comportant une couche de séparation anti-adhésive permettant à ladite pellicule de revêtement d'être directement accessible audit adhésif de transfert à froid et ladite pellicule de revêtement étant enduite d'une couche dudit second composant dudit adhésif de transfert à froid.

3. Procédé selon la revendication 1 ou 2, caractérisé en ce que la couche de séparation anti-adhésive (2) est une substance à base de paraffine.

4. Procédé selon l'une quelconque des revendications précédentes, caractérisé par une couche de vernis (3) interposée entre ladite couche de séparation (2) et ladite pellicule de revêtement (4).

5. Installation d'impression pour la mise en oeuvre du procédé selon l'une quelconque des revendications 1 à 4, caractérisée en ce qu'elle comprend en ligne un poste d'alimentation (6) en produit à imprimer (7), un poste d'encollage (9) soit dudit adhésif de transfert à froid, soit dudit premier composant dudit adhésif de transfert à froid, un poste d'application (10) sous pression à froid du matériau d'impression avec sa pellicule de revêtement présentée en regard desdits endroits fraîchement encollés à la sortie duquel le matériau d'impression et le produit imprimé sont séparés de sorte que ladite pellicule de revêtement est transférée auxdits endroits encollés.

6. Installation selon la revendication 5, caractérisée en ce que le poste d'application sous pression (10) comprend un rouleau d'alimentation (10a) en matériau d'impression et deux cylindres presseurs (10c, 10d).

7. Installation selon la revendication 5 ou 6, caractérisé par un ou plusieurs postes encreurs (8) disposés en amont du poste encolleur (9).

8. Matériau d'impression par transfert sur un produit à imprimer comportant une couche de séparation (2) entre un support (1) et une pellicule de revêtement (4), caractérisé en ce que ladite pellicule de revêtement (4) est enduite d'un second composant appartenant à un système à deux composants jouant le rôle d'un adhésif de transfert à froid lorsque ledit second composant est mis en contact avec le premier composant du système porté par le produit à imprimer par réaction chimique à froid entre ces deux composants.

9. Matériau selon la revendication 8, caractérisé en ce que la couche de séparation anti-adhésive (2) est une substance à base de paraffine.

10. Matériau selon la revendication 8 ou 9, caractérisé par une couche de vernis (3) interposée entre ladite couche de séparation (2) et ladite pellicule de revêtement (4).

## Claims

1. A printing process, characterised in that the two following operations are carried out in line:
- coating the product to be printed with a cold-transfer adhesive at locations corresponding to the desired print design, and
- cold transfer under pressure of a coating film carried by a printing material, said printing material comprising a non-stick separating layer enabling said coating film to be accessible to said cold-transfer adhesive.

2. A printing process according to claim 1, characterised in that the two following operations are carried out in line:
- coating the product to be printed, at locations corresponding to the desired print design, with a first component belonging to a two-component system, acting as a cold-transfer adhesive when said first component is brought into contact with the second component of the system, and
- cold transfer under pressure of a coating film carried by a printing material, said printing material comprising a non-stick separating layer enabling said coating film to be directly accessible to said cold-transfer adhesive and said coating film being coated with a layer of said second component of said cold-transfer adhesive.

3. A process according to claim 1 or 2 , characterised in that the non-stick separating layer (2) is a paraffin-based substance.

4. A process according to any one of the preceding claims, characterised by a layer of varnish (3) interposed between said separating layer (2) and said coating film (4).

5. A printing installation for carrying out the process according to any one of claims 1 to 4, characterised in that it comprises in line a station (6) for supplying product (7) to be printed, a pasting station (9) either for said cold-transfer adhesive or for said first component of said cold-transfer adhesive, a station (10) for applying cold under pressure the printing material with its coating film disposed opposite said freshly pasted locations, at the outlet from which the printing material and the printed product are separated so that said coating film is transferred to said pasted locations.

6. An installation according to claim 5, characterised in that the station (10) for applying under pressure comprises a supply roll (10a) for printing material and two pressure cylinders (10c, 10d).

7. An installation according to claim 5 or 6, characterised by one or more inking stations (8) disposed upstream of the pasting station (9).

8. A material for transfer printing on a product to be printed, comprising a separating layer (2) between a support (1) and a coating film (4), characterised in that said coating film (4) is coated with a second component belonging to a two-component system, acting as a cold-transfer adhesive when said second component is brought into contact with the first component of the system carried by the product to be printed, by cold chemical reaction between these two components.

9. A material according to claim 8, characterised in that the non-stick separating layer (2) is a paraffin-based substance.

10. A material according to claim 8 or 9, characterised by a layer of varnish (3) interposed between said separating layer (2) and said coating film (4).

## Patentansprüche

1. Druckverfahren, dadurch gekennzeichnet, daß man die nachfolgenden beiden Operationen aufeinanderfolgend ausführt:
der zu bedruckende Gegenstand wird mit einem kalt zu übertragenden Klebstoff an den Stellen beschichtet, die einem gewünschten Druckmotiv entsprechen;
ein von einem Druckmaterial getragener Überzugsfilm wird kalt und unter Druck übertragen, wobei das Druckmaterial eine Antikleb-Trennschicht aufweist, die es dem Überzugsfilm ermöglicht, dem kalt zu übertragenden Klebstoff zugänglich zu sein.

2. Druckverfahren, dadurch gekennzeichnet, daß man die beiden nachfolgenden Operationen hintereinander ausführt:
der zu bedruckende Gegenstand wird an Stellen entsprechend dem gewünschten Druckmotiv mit einer ersten Komponente beschichtet, die einem 2-Komponentensystem angehört, das die Rolle eines kalt zu übertragenden Klebstoffs spielt, wenn die erste Komponente in Kontakt mit der zweiten Komponente des Systems gebracht wird;
ein von dem Druckmaterial getragener Überzugsfilm wird kalt und unter Druck übertragen, wobei das Druckmaterial eine Antikleb-Trennschicht aufweist, wodurch der Überzugsfilm direkt auf den kalt zu übertragenden Klebstoff zugänglich gemacht wird und der Überzugsfilm von einer Schicht der zweiten Komponente des kalt zu übertragenden Klebstoffes beschichtet ist.

3. Verfahren nach Anspruch 1 oder 2, dadurch gekennzeichnet, daß die Antikleb-Trennschicht (2) eine Substanz auf der Basis von Paraffin darstellt.

4. Verfahren nach einem der vorhergehenden Ansprüche, dadurch gekennzeichnet, daß eine Firnisschicht (3) zwischen der Trennschicht (2) und dem Überzugsfilm (4) zwischengefügt ist.

5. Druckanordnung zur Ausführung des Verfahrens nach einem der Ansprüche 1 bis 4, dadurch gekennzeichnet, daß sie folgende in einer Linie angeordnete Posten umfaßt:
einen Zuführungsposten (6) für den zu bedruckenden Gegenstand (7),
einen Auftragsposten (9) entweder des kalt zu übertragenden Klebstoffes oder der ersten Komponente des kalt zu übertragenden Klebstoffs,
einen Anlageposten (10) zum Kaltanpressen des Druckmaterials mit seinem Überzugsfilm, der im Hinblick auf die frisch aufgetragenen Stellen dargeboten wird, wonach das Druckmaterial und der bedruckte Gegenstand getrennt werden, so daß der Überzugsfilm auf die aufgetragenen Stellen übertragen wird.

6. Druckanordnung nach Anspruch 5, dadurch gekennzeichnet, daß der Posten zur Anlage unter Druck (10) eine Zuführungsrolle (10a) für Druckmaterial und zwei Druckzylinder (10c, 10d) umfaßt.

7. Druckanordnung nach Anspruch 5 oder 6, dadurch gekennzeichnet, daß ein oder mehrere Einfärbungsposten (8) in Durchlaufrichtung vor dem Auftragsposten (9) vorgesehen sind.

8. Druckmaterial zur Übertragung auf einen zu bedruckenden Gegenstand, mit einer Trennschicht (2) zwischen einem Träger (1) und einem Überzugsfilm (4), dadurch gekennzeichnet, daß der Überzugsfilm (4) mit einer zweiten Komponente eines 2-Komponentensystems beschichtet ist, welche die Rolle eines Kaltübertragungsklebstoffes spielt, wenn die zweite Komponente in Kontakt mit der ersten Komponente des Systems gebracht wird, die auf dem zu bedruckenden Gegenstand sitzt, und zwar durch kalte chemische Reaktion zwischen den beiden Komponenten.

9. Material nach Anspruch 8, dadurch gekennzeichnet, daß die Antikleb-Trennschicht (2) eine Substanz auf der Basis von Paraffin darstellt.

10. Material nach Anspruch 8 oder 9, dadurch gekennzeichnet, daß eine Firnisschicht (3) zwischen der Trennschicht (2) und dem Überzugsfilm (4) geschaltet ist.
